# EUROPÄISCHE PATENTSCHRIFT

(11) **EP 0 252 933 B1**
(45) Veröffentlichungstag und Bekanntmachung des Hinweises auf die Patenterteilung: **25.07.1990**
(21) Anmeldenummer: 87900134.5
(22) Anmeldetag: 19.12.1986
(51) Int. Cl.: B25B 5/10

(54) **HANDSPANNVORRICHTUNG ZUM BEFESTIGEN AUF MASCHINENTISCHEN, VORRICHTUNGEN ETC**
MANUAL CLAMP DEVICE FOR ATTACHMENT TO MACHINE TABLES, DEVICES ETC
BRIDE DE SERRAGE MANUELLE POUR FIXATION AUX TABLES DE MACHINES ET A DES DISPOSITIFS ETC.

(30) Priorität: 02.01.1986 DE 3600010; 29.11.1986 DE 3640869
(43) Veröffentlichungstag der Anmeldung: 20.01.1988
(73) Patentinhaber: Fischer, Matthias, D-60325 Frankfurt (DE)
(72) Erfinder: Fischer, Matthias, D-60325 Frankfurt (DE)
(74) Vertreter: Braito, Herbert
(86) Internationale Anmeldenummer: EP8600765
(87) Internationale Veröffentlichungsnummer: WO8704103

(56) Entgegenhaltungen:
- DE-A- 1 427 091
- FR-A- 1 230 092
- GB-A- 1 599 317
- US-A- 2 729 126
- US-A- 2 872 854
- US-A- 4 470 586
- Machine Moderne, Band 65, Nr.743, Februar 1971, (Paris FR), A. Ramel: "Outils & outillages. Les brides de serrage dans l'usinage", Seiten 27-29, siehe Figur 32; Seite 27, linke Spalte

## Beschreibung

Die Erfindung betrifft eine gemäß dem Obebegriff des Hauptanspruchs Handspannvorrichtung zum Befestigen auf Maschinentischen, Vorrichtungen etc., deren Grundaufbau aus einem Spannelement, einer Spannbetätigungseinrichtung und einem Lagerelement besteht solche Handspannvorrichtung ist aus dem Dokument US-A-2872854 bekannt.

Eine "Handspannvorrichtung" setzt sich ab von etwa hydraulisch, pneumatisch, oder elektrisch betriebenen Spannvorrichtungen, welche schon aus Kostengründen nicht mit Handspannvorrichtung zu vergleichen sind.

Es sind verschiedene Handspannvorrichtungen bekannt. Ein Überblick:

Eine baulich einfache Handspannvorrichtung ist der "Spannhaken" A, (z.B. Seite 89, "norelem", Normteilekatalog D 8401,1984 der Firma Norelem Normelemente GmbH, Markgrönigen). Ei Bolzen mit angebrachter Spannase wird mittels Innensechskantschraube gegen das Werkstück verspannt. Nachteile dieser Anordnung:
a. Wegen fehlender Kraftübersetzung muß zum Erzielen größerer Spannkräfte mit externem Schlüssel, oder langem, sperrigen Spannhebel gespannt werden. Bekannterweise bedingen Schlüsselspannungen einen relativ hohen Zeitaufwand und verschiedene Unfallgefahren. Lange Spannhebel benötigen viel Platz, bilden Störkanten und geraten dadurch leicht in den Störbereich der Bearbeitungsmaschine oder des -werkzeugs.
b. Zum Entfernen des Werkstücks kann der "Spannhaken" nur weggeschwenkt werden. Im Gegensatz zu Spannvorrichtungen, die ein Zurückzeihen erlauben, können schwenkbare Spannvorrichtungen nicht angewandt werden, wenn in die am Werkstück häufig vorhandenen engen, sogenannten Spanntaschen eingefahren werden muß.

Eine weitere bekannte Handspannvorrichtung ist der "Aufsitzspanner" B (z.B. "norelem", D. 8401, S. 96). bei diesem Stand der Technik wird ein Kolben mit angebrachter Spannase in einem Zylinder mittels Exzenter gegen das Werkstück verspannt. Nachteile dieser Anordnung:
a. Bedingt durch den Exzenter besitzt diese Spannvorrichtung einen nur geringen Spannhub, so daß grössere Werkstücktoleranzen, insbesondere auftretend bei Rohligen, nur umsändlich oder gar nicht ausgeglichen werden können.
b. Der Exzenter des "Aufsitzspanners" gerät bei Handhabungsfehlern leicht in den Störbereich der Bearbeitungsmaschine oder des -werkzeugs.
c. Ein bekannter Nachteil von Spannexzentern im allgemeinen ist, daß durch die bei Bearbeitung auftretenden Vibrationen die Gefahr des selbstätigenden Lösens besteht.
d. Diese Spannvorrichtung ist nur wegschwenkbar (dadurch tritt umseitig beschriebener Nachteil auf).
e. Insgesamt ist diese Spannvorrichtung aufgrund ihrer aufwendigen Zylinder/Kolben-Konstruktion sehr kostenintensiv.

"Schnellspanner" C, auch "Kniehebeispanner" G genannt ("norelem", D 8401, S.100), sind bekannte Handspannvorrichtungen, basierend auf dem System des Kniehebels und mit langem Handgriff versehen. Ihr Einsatzgebiet ist aufgrund folgender Nachteile begrenzt:
a. Bauartbedingt lassen sich nur relativ geringe Spannkräfte erzielen, so daß diese Spannvorrichtungen im allgemeinen eher als "Halter" denn als "Spanner" eingesetzt werden.
b. Der Spannhub ist sehr gering, größere Werstücktoleranzen können schlecht oder nicht ausgeglichen werden.

c. Großer Platzbedarf durch lange Hebel.

Ein weitverbreitete Art einer Handspannvorrichtung ist das "Spanneisen" (D) in zwei prinzipiellen Anordnungen:
Anordnung D1 (z.B. "norelem", D 8401, S.75): Ein Spanneisen wird hinten durch einen Bolzen o.ä. abgestützt, im Bereich der vorderen Mitte auf einem Gewindebolzen gelagert bzw. geführt und mittels auf letzterem angebrachter Mutter gegen das Werkstück verspannt. Eine preisgünstige Lösung, jedoch mit folgenden Nachteilen:
   a. Da die Kraftübersetzung kleiner 1 ist, muß zum Erzielen größerer Spannkräfte mit Schraubenschlüssel oder langem Spannhebel gespannt werden. Der lose Schlüssel bedingt erhöhten Zeitaufwand und Unfallgefahren ein langer Spannhebel großen Platzbedarf und zusätzliche Störkanten.
   b. Hoher Platzbedarf aufgrund der anordnungsbedingten Baulänge.
   c. Langer erforderlicher Überstand eines Maschinentisches, der Vorrichtung etc. aufgrund der doppelten Abstützung bzw. Lagerung.
Anordnung D2 (z.B. "norelem" D 8401, S. 76 unten): Ein Spanneisen wird im Bereich der vorderen Mitte in einem Langloch auf einem Gewindebolzen mit darauf abgebrachter Mutter gelagert bzw. geführt und beispielsweise mittels hinten angebrachter Spannschraube vorne gegen das Werkstück verspannt. Kostengünstig, jedoch mit schon genannten Nachteilen.
   a. Da die Lagerschraube, und damit der Drehpunkt des Hebels, wegen des erforderlichen Rückziehens und Öffnens für die Werkstückfreigabe, in einiger Entfernung vom Werkstück angeordnet werden muß, entstehen lange Hebel, dadurch größe Baulänge und somit großer Platzbedarf.
   b. Auch hier doppelte Abstützung bzw. Lagerung, also langer derforderlicher Überstand des Maschinentisches, der Vorrichtung etc.

Bekannt ist des weiteren der "Schwenkspanner" E (z.B. "norelem" D 8401, S.90). Hierbei ist ein Schwenkelement hinten auf einer Schraube gelagert und wird mittels direkt auf das Werkstück einwirkender Spannschraube auf dasselbe verspannt. Ebenfalls eine kostengünstige Anordnung, jedoch mit schon genannten Nachteilen:
a. Keine Kraftübersetzung, also geringe Spannkräfte, oder Schlüssel- bzw- lange Spannhebelspannung.
b. Nur schwenkbar.

Bei sämtlichen dem Anmelder bekannten Handspannvorrichtungen tritt insbesondere bei hohem Aufbau zudem folgender gravierender Nachteil auf: Beim Spannvorgang weicht die Spannstelle am Werkstück zurück, Werkstückverschiebungs-, Verkippungs- und Verkratzungsgefahr sind die Folge. Dieser Effekt kommt durch das Biegemoment zustande, welches sich aus der Länge des übergreifenden Hebelarms, der Höhe und der Kraft der Spannvorrichtung errechnet. Platz- und kostenintensive Versteifungen bzw. Abstützungen werden hierdurch benötigt.

Dies gilt auch für eine durch die US-PS 28 73 854 bekannte Handspannvorrichtung, deren Lagerelement eine Durchgangsöffnung mit teilzylindrischem Querschnitt und deren Spannelement im mittleren Teil seiner Länge einen im Querschnitt halbkreisförmigen Gürtelwulst zur Abstützung an der Wandung dieser Öffnung aufweist. Von diesem Gürtelwulst ausgehend verjüngen sich die beiden Hebelarme konisch zu ihren freien Enden hin. Am Spannende ist dabei ein auchwechselbarer Sützring angebracht, während am Betätigungsende eine einen Spanngriff tragende Spannschraube von oben nach unten quer eingeschraubt ist und sich mit ihrem Ende am Boden der Öffnung abstützt.

Dort dreht sich das Spannelement beim Spannvorgang um den oberen Kontaktpunkt seines Ringwulstes in der Öffnung. Dadurch wird das Werkstück beim Spannvorgang verhältnismäßig weit verschoben, zudem nimmt die in zwei Komponenten aufgeteilte Spannkraft nach und bleibt und dadurch gering, daß dort beide Hebelarme etwa gleich lang sind.

Die Erfindung verfolgt die Aufgabe, die bekannte Handspannvorrichtung gemaß dem Oberbegriff des Hauptanspruchs so weiterzubilden, daß bei optimaler Kraftumsetzung und unveränderter Anordnung der Spannstelle zwischen Werkstück und Spannelement die Spannkraft senkrecht zur Auflagerfläche des Werkstücks aufgebracht wird.

Dieser Aufgabe wird erfindungsgemäß durch die Merkmale des kennzeichnenden Teils des Hauptauspruchs gelöst.

Durch die erfindungsgemäße Anordnung lassen sich folgende Vorteile erzeilen:

Hohe Spannkraft, auch bei Verwendung eines kleinen Spanngriffs: Die Lager-/Gegenlagerstelle des Spannelementes wird durch dessen Berührungsstelle mit der Öffnung gebildet, und zwar nur gering entfernt von deren vorderem Ende. Da die Öffnung bis annähernd an das zu spannende Werkstück zur Anlage kommen kann, ohne das Öffnen oder Rückzeihen des Spannelementes zu beeinträchtigen, liegt die Lager-/Gegenlagerstelle des Spannelements beim Spannen in direkter Werkstücknähe. Dadurch entsteht ein sehr kurzer Hebel auf das Werkstück (Lasthebel). Eine gute Kraftübersetzung durch den Krafthebel ist somit schon bei außerordentlich kurzer Baulänge die Folge, so daß die hinten angebrachte Spann-Betätigungsvorrichtung mit kleinem, handlichem Spanngriff ausgestattet sein kann.

Spannkraft senkrecht zur Angriffsfläche und Auflagefläche: Durch die Anordnung des Augenblick-Drehpunktes des Spannelementes ungefähr auf der vorgegebenen, von der Werkstückangriffsstelle ausgehenden Linie, die parallel zu der zu verspannenden Werkstückebene verläuft, läßt sich bei allen Einstellungen des Spannelementes mit großer Annäherung eine Kraftübertragung senkrecht zu der zu verspannenden Werkstückebene erreichen. Dadurch wird unabhängig von der jeweiligen Halterung des Spannelementes einem Verschieben des Werkstückes auf seiner Auflagefläche entgegengewirkt.
geringer Platzbedarf:

Dieser ergibt sich durch die oben erklärte, außerordentlich kurze Baulänge und den nicht benötigten Einsatz langer Spannhebel. Störkanten sind minimiert.

Geringer erforderlicher Überstand des Maschinentischs, der Vorrichtung etc.:

Das Spannelement führt und lagert sich in der Öffnung eines Lagerelementes. Eine doppelte Abstützung bzw. Lagerung ist nicht nötig. Das Lagerelement kann in direkter Werkstücknähe am Maschinentisch, der Vorrichtung etc. befestigt werden. Geringer erfoderlicher Überstand ist die Folge.

Den beiden Vorteilen "geringer Platzbedarf" und "geringer erforderlicher Überstand" kommt eine hohe Bedeutung zu. So können beispielsweise Vorrichtungs- und Vorrichtungslagerkosten gering gehalten werden. Auf modernen NC-Maschinen ist oft das Platzangebot der Aufspannpaletten begrenzt. Diese kann besser ausgenutzt werden, wenn die Vorrichtungen kleiner ausfallen.

Schnelle und sichere Bedienung:

Wie unter Punkt "Hohe Spannkraft" erläutert, ermöglicht die erfindungsgemäße Anordnung die Verwendung eines kleinen, handlichen Spanngriffs, mit dem schnell und sicher gespannt werden kann. Am Spanngriff kann das Spannelement ebenso schnell und sicher zur Werkstückentnahme zurückgezogen werden. Aufgrund der geringen Ausmaße des Spannelements sind geringe Massenträgheitskräfte vorhanden. Hierdurch ist ein schnelles und leichtes Rückziehen bzw. Vorschieben möglich.

### Geringe Kosten

Sie ergeben sich, da die erfindungsgemäße Anordnung aus sehr wenigen, sehr einfachen und nicht materialintensiven Teilen besteht, an deren Präzision keine besonderen Ansprüche gestellt sind.

### Rückziehbarkeit:

Durch die bewegliche Anordnung des Spannelements in der Öffnung wird im Gegensatz zu bloßen Schwenkspannvorrichtungen ein Rückziehen ermöglicht, und damit der Einsatz beim Spannen in Spanntaschen.

### Großer Spannhub bzw. gutes Öffnen:

Die bewegliche Führung des Spannelements in der Öffnung ermöglicht große, durch die hinten angebrachte Spannbetätigung hervorgerufene Hubbewegungen des Spannelements, ohne ein Rückziehen in der Öffnung zu behindern.

### Nicht Zurückweichen der Spannstelle:

Die bewegliche Anordnung des Spannelements in der Öffnung ermöglicht, daß das Spannelement beim Spannvorgang etwas in der Öffnung vorwandern kann, und zwar bei entsprechend abgestimmten Reibungsverhältnissen genau um den Weg, um den sich das Lagerelement aufgrund des Biegemomentes zurückbiegt.

Die Spannstelle bleibt so genau am Werkstück, es gibt keine Verscheibungs-, Verkippungs- und Verkratzungsgefahr mehr.

Massive Platz- und Kosteneinsparungen sind durch die auch bei hohem Aufbau nicht benötigten Versteifungen bzw. Abstützungen die Folge.

Ist der Lastarm des Spannelementes deutlich kürzer als der Kraftarm, so kann sich bei Verwendung einer Spannschraube ein große Spannkräfte ermöglichendes Übersetzungsverhältnis ergeben.

Erfindungsgemäß wird die im Lagerelement befindliche Öffnung, in der das Spannelement geführt ist, in dem vorderen Bereich, in dem das Spannelement beim Spannen die Öffnung berührt (Gegenlagerstelle), schräg bzw. konisch ausgeweitet. Hierdurch werden Reibungsverhältnisse geschaffen, die bewirken, daß beim Spannen die Gegenlagerstelle genau um den Weg nach vorne wandert um den das Lagerelement aufgrund seiner Materialflexibilität zurückweicht. Die Spannstelle bleibt so vollkommen genau am Werkstück, obwohl das Lagerelement zurückweicht. Das Spannelement bewegt sich so also auch beim Spannen etwas in Längsrichtung, nicht nur beim Zurückziehen für die Werkstückentnahme.

Da die Erfindung die bislang nicht realisierbare Vereinigung sämtlicher genannten Vorteile ermöglicht, liegt eine hohe gewerbliche Anwendbarkeit auf dem Gebiet der Spanntechnik vor.

Vorteilhafte Ausgestaltungsmöglichkeiten der Erfindung sind in den Unteransprüchen angeführt und seien im Folgenden erläutert:

Ist der Berührungsstelle des Spannelementes mit der Öffnung gekrümmt, so ist eine solche Krümmung in Längsrichtung vorteilhaft für die Hub- und Rückzugbewegungen des Spannelements und in Querrichtung vorteilhaft für eine Pendelbewegung zur Anpassung an unebene Werkstücke. Spiel in verschiedenen Richtungen ermöglichen die Hubbewegungen des Spannelements für den Fall, daß die Öffnung, in der es geführt ist, eine gewisse Länge Überschreitet.

Runde Querschnitte der Öffnung und des Spannelements sind fertigungstechnisch vorteilhaft, polygonale ermöglichen eine einfache Führung der Kanten des Spannelements in denen der Öffnung.

Wenn der die Öffnung berührende Querschnitt des Spannelements den Querschnitt der Öffnung annähernd ausfüllt, so werden Späne aus der Öffnung ferngehalten und das Spannelement besonders günstig geführt.

Vorteilhafterweise ist am vorn aus der Öffnung herausragenden Teil des Spannelements eine zur Werkstückspannung geeignete Form, insbesondere eine Spannase vorgesehen, deren Oberseite einen Abstand oder Freiwinkel zur gedachten Verlängerung der Innenfläche der Öffnung aufweist und deren Unterseite hinter der Spannstelle mit einem Abstand oder Freiwinkel zum Werkstück ausgestattet ist. Auf diese Weise wird ein größerer Spannhub und ein Zurückziehen des Spannelementes auch bei größeren Werkstückhöhentoleranzen erreicht Vergleichbare Vorteile lassen sich auch durch eine gesonderte Ausgestaltung des hinteren Spannelementteiles, insbesondere mittels geeigneter Ausformungen erzeilen. So kann eine vorzugsweise nach schräg oben verlaufende Durchgangsöffnung in Verbindung mit einer Spannschraube eine annähernd senkrechte Spannbewegung gegen das Werkstück bewirken, wobei eine Zuwendung der Spannschraube zum Benutzer hin als vorteilhaft angesehen wird. Eine kugelförmige Ausbildung der Materialverdickung erlaubt zudem eine stabile Aufnahme der Spann-Betätigungsvorrichtung, ohne die Beweglichkeit des Spannelementes in der Öffnung einzuschränken.

Bei Verwendung einer Spannschraube kann als Lagerstelle zur Kraftabstützung die mit geeignetem Profil ausgestattete Innenfläche der Öffnung dienen, ein am Lagerelement befestigtes Teil, oder auch ein am Maschinentisch, der Vorrichtung etc. befestigter Bolzen.

Eine lockere Längsnutenführung des Spannelementes in der Öffnung kann ein seitliches Umkippen des Spannelementes verhindern und ist vorzugsweise so ausgebildet, daß eine Rückzugbewegung des Spannelementes einen ersten Anschlag findet und-beispielsweise zum Reinigen der Teile--bei festerem Ziehen ein vollständiges Herausziehen ermöglicht.

Will man auch beim Spannen empfindlicher Werkstücke Flächenberührung erreichen, so empfiehlt sich an unebenen Stellen der Einsatz beweglicher, sich selbst anpassender Teile.

Die Spannschraube kann jede geeignete Ausbildung haben. Als zweckmäßig hat es sich jedoch erwiesen, die Spannschraube selbst mit einem schnell und sicher wirkenden Spanngriff, vorzugsweise, einen Kreuzgriff oder Klemmhebel, zu versehen.

Eine weitere Alternative der Längsführung der Spannschraube und damit des Spannelementes ist gekennzeichnet, durch einen am Lagerelement befestigten Bügel. Wenn zudem das Lagerelement auf der Oberseite gekrümmt ist, können bei der Bearbeitung des Werkstückes entstehende Späne besser abfallen.

Das Lagerelement sollte einen oder mehrere Bolzen, vornehmliche Gewindebolzen, aufweisen, die mit einem darauf befestigten und mit der Öffnung versehenen Drehteil, Schmiedeteil, Gußteil, Schweißteil, Rohrstück, T-Stück oder polygonalen Teil zusammenwirkt, wobei die gedachte Achse der Öffnung quer zur gedachten Achse des bzw. der Bolzen liegt. Das die Öffnung aufweisende Teil kann dabei auf spezielle Weise ausgebildet sein, der bzw. die Bolzen können austauschbar sein und dadurch eine Anpassung an verschiedenste Höhen-oder Befestigungsansprüche kostengünstig gerecht werden.

Dabei ist bzw. sind die bzw. die Bolzen zur Befestigung am Maschinentisch, an der Vorrichtung etc. vorgesehen. Es geschieht zumeist mittels Gewinde.

Als vorteilhaft hat es sich ferner erwiesen, an bzw. an den Bolzen und wahlweise dem Maschinentisch, der Vorrichtung usf. einen Spannschuh zu führen, der-unter dem Werkstück oder einer Werkstückauflage das Werkstück in der der Spannungsrichtung entgegengesetzten Richtung verspannt. Dabei empfiehlt es sich, den bzw. die Bolzen nur mittels Streckverbindungen zu befestigen. Wenn nämlich der Spannschuh das Werkstück beispielsweise mit einer Werkstückauflage verspannen soll, kann, bei einer solchen Steckverbindung die Handspannvorrichtung nach dem Entspannen seitlich weggeschwenkt und abgehoben werden, so daß das Werkstück auch von der Seite aus- und eingelegt werden kann. Als zusätzlicher Vorteil werden bei einer solchen Anordnung keine Beigekräft in den Maschinentisch, die Vorrichtung etc. eingeleitet. Vorteilhaft ist es ferner, den bzw. die Bolzen mit einer oder mehreren Muttern auf den Maschinentisch, der Vorrichtung usw. zu verspannen.

Besonders kostengünstig wird die Handspannvorrichtung, wenn das Lagerelement aus einer handelsüblichen, vorzugsweise aufgebohrten, Augenschraube (Bolzen mit darauf befindlichem "Auge") besteht, insbesondere mit in ihrem Auge befestigtem und mit der Öffnung versehenen Drehteil. Dabei kann zweckmäßigerweise das Lagerelement aus einer, wahlweise aufgeteilten, bis zum Maschinentisch zur Vorrichtung etc. reichenden Rund- oder Polygonalsäule bestehen.

Für gewisse Anwendungsfälle, etwa für den vorbeschriebenen mit Spannschuh, wird vorzugsweise das Lagerelement schwenkbar auf dem Maschinentisch, der Vorrichtung etc. befestigt, oder weist eine Vorrichtung auf, welche das Schwenken des Lagerelemententeiles, in welchem sich die Öffnung mit dem Spannelement befindet, ermöglicht.

Das Lagerelement kann ferner an einem oder mehreren Teilen befestigt sein, die ihrerseits der Befestigung auf dem Maschinentisch, der Vorrichtung etc. oder der Verlängerung des Lagerelements dienen. Solche Teile können Rohrstücke, Bolzen oder Polygone sein. Ebenso können sie speziell für die Anwendung an Nuten- oder Lochplatten ausgebildet sein.

Die Schräge bzw. Konizität der gedachten Fortsetzung der Öffnung sollte je nach den Werkstoffverhältnissen, insbesondere auch dem Reibungswert, etwa 4 bis 8 Grad betragen.

Damit sich das Spannelement beim Spannen auch in Längsrichtung bewegen kann, muß sein vorderer Anschlag flexibel ausgebildet sein. Daher beitet zweckmäßigerweise ein am Lagerelement befestigtes Führungselement dem Spannelement nach vorn einen flexiblen Anschlag. Das an sich schon vorhandene Führungselement erhält hierdurch eine zusätzliche Funktion.

Nach einem weiteren Vorschlag weist die Öffnung in dem Bereich, in dem die Spann-Betätigungsvorrichtung, insbesondere eine Spannschraube, sich abstützt eine Nut bzw. Verteifung zur Führung der Spann-Betätigungsvorrichtung auf. Auf diese Weise wird eine zusätsliche Kraft erzeugt, die das Spannelement beim Spannen nach vorne drückt. Der Winkel der schrägen Ausweitung kann dadurch kleiner sein.

Die Zeichnung gibt mehrere Anwendungen der Erfindung beispielsweise wieder. Es zeigen
Fig. 1 einen Längsschnitt durch eine erfindungsgemäße Handspannvorrichtung,
Fig. 2 eine Seitenansicht dieser Vorrichtung von links in Fig. 1 gesehen,
Fig. 3 einen weiteren, der Fig. 1 entsprechenden Längsschnitt, in den weitere Einzelheiten eingezeichnet sind,
Fig. 4 im Längsschnitt eine Einzelheit einer abgewandelten Ausführung mit Pendelstück,
Fig. 5 einen Längsschnitt einer weiteren Ausführung mit Führungsbügel,
Fig. 6 eine Seitensicht einer Ausführung mit Spannschuh, die
Fig. 7 bis 9 jeweils die Anordnung der Spannvorrichtung an einem hochragenden Träger,
Fig. 10 eine Vorderansicht einer abgewandelten Ausführungsform mit Rechteckquerschnitt des Spannelementes und der dieses umschließenden Öffnung und
Fig. 11 einen Teilschnitt durch diese Vorrichtung nach der Linie XI/XI in Fig. 10, gesehen von rechts.

Nach Fig. 1 soll das Werkstück (31) gegen die Auflagefläche (32) einer Vorrichtungsplatte (15) mit einer Handspannvorrichtung verspannt werden, die im wesentlichen gebildet ist durch eine Lagerelement (3) mit einer Öffnung (2), einem in dieser Öffnung beweglich geführten Spannelement (1) und einer Spann-Betätigungsvorrichtung (33). Das Lagerelement umfaßt hier ein Kopfstück (3a), das höheneinstellbar und dreheinstellbar auf einem als Lagerständer verwendeten Gewindebolzen (3b) angebracht ist. Dieser Gewindebolzen ist mit seinen beiden Enden jeweils in Gewindebohrungen des: Kopfstückes (3a) und der Vorrichtungsplatte (15) eingeschraubt und dieser gegenüber durch eine Mutter (14) gesichert. Ggf. kann auch eine Sicherung gegenüber dem Kopfstück (3a) erfolgen.

Das Spannelement (1) zeigt seine größte Dicke dicht am Vorderende (2a) der Öffnung (2) und hat eine aus diesem Öffnungsende nach außen ragende Nase (5) mit Werkstück-Angriffsstelle (19). Die Berührungsstelle (4) zwischen dem Spannelement und der Innenfläche (34) der Öffnung (2) liegt dicht an deren Vorderende (2a). Zwischen der nach vorn/unten geneigten Unterseite (5b) der Nase (5) und der Oberseite (31 a) des Werkstückes (31) bzw. zur Richtung der kanalförmig ausgebildeten Öffnung (2) ist ein Freiwinke) (6) gebildet. Ein ebensolcher Freiwinkel (7) ist aus zwischen der Oberseite (5a) der Nase (5) und der gedachten Verlängerung (2b) der Öffnung (2) vorgesehen.

Am Hinterende (2c), der Öffnung (2), die hier im wesentlichen kreisförmigen Querschnitt hat, ist eine Erweiterung (2d) vorgesehen, in welcher sich die Lagerstelle (10) befindet. Im Bereich dieser Erweiterung (2d) hat das Spannelement eine Materialverdickung (11), die gegenüber der Wandung der Erweiterung hinreichend Spiel für große Spannhub-Bewegungen hat.

In dieser Materialverdickung ist eine Gewindebohrung (35) angebracht, in welche die Spannschraube (8) der Spann-Betätigungsvorrichtung (33) eingreift. Am oberen Ende dieser Spannschraube sitzt ein Kreuzspanngriff (9). Unten hat sie ein etwa halbkugelförmig gewölbtes Ende (36) mit dem sie sich an der Lagerstelle (10) abstützt und durch die etwa kegelförmige Schrägfläche (2e) der Erweiterung (2d) gehalten ist.

Zur Längsführung des Spannelementes (1) im Kopfstück (3a) des Lagerelementes (3) dient ein als mehrfach abgebogene Drahtfeder ausgebildetes Führungselement (13), dessen unteres Ende oben im Gewindebolzen (3b) sitzt und dessen mehrfach abgebogenes bzw. abgewinkeltes oberes Ende in eine Nut (12) eingreift, die als Kreissegmentschlitz von unten in das Spannelement eingeformt ist. Diese Anordnung gibt Halt gegen seitliches Umkippen und erbringt einen vorläufigen Anschlag beim Zurückziehen des Spannelementes, ermöglicht jedoch ein freies Herausziehen des Spannelementes (1) gegen Überwinden der Kraft des Federelementes (13).

Anstatt das Federelement (13) durch eine Drahtfeder, eine Blattfeder oder dergleichen zu bilden, kann man auch einen starren Körper zwischenschalten, der federnd beweglich gehalten wird, beispielsweise dadurch, daß man ihn an einer elastischen Halterung, einer Gummibuchse oder dergleichen anbringt.

Fig. 2 zeigt in der Vorderansicht zunächst den Eingriff des Federelementes (13) in die Nut (12) und läßt zudem die rotationssymmetrischen Formen des Kopfstückes (3a) und dessen Öffnung (2) erkennen. Die Außenfläche (3c) des Kopfstückes ist tonnenförmig oder kugelförmig ausgebildet und geht in kurze zylindrische Ansätze (3d) und (3e) über. Da die Öffnung (2) gegenüber der Außenfläche (3c) nach oben versetzt ist, ergibt sich jeweils eine dünnere Oberlippe gegenüber einer dickeren Unterlippe. Die Exzentrizität der Öffnung (2) gegenüber der Außenfläche (3c) kann sich für verschiedenartige Aufgaben ändern, ebenso die Ausbildung in den Endbereichen. Ggf. kann sich die Kugel- oder Tonnenform bis zu den Enden (2a) und (2c) der Öffnung (2) fortsetzen.

Bei der Ausführung Fig. 3 ist mit (18) der Augenblicks-Drehpunkt des Spannelementes (1) angegeben, der hier in der gleichen Ebene wie die Oberseite (31a) des Werkstückes (31) liegen soll, damit auch auf gleicher Höhe mit der Werkstück-Angriffsstelle (19). Ein um den Drehpunkt (18) durch die Lagerstelle (10) geschlagener Kreis (17) hat als Tangente die Drehachse (16) der Spannschraube (8). Durch diese Anordnung ergibt sich an der Werkstück-Angriffsstelle (19) eine Spannkraft F, die annähernd senkrecht zur Oberseite (31 a) des Werkstückes (31) parallel zur Achse des Gewindebolzens (3b) und damit senkrecht zur Auflagefläche (32) auf der Vorrichtungsplatte (15) wirkt. Dabei ist ersichtlich der Kraftarm (18-10) mehrfach größer als der Lastarm (18-19). Die von der Spannschraube (8) ausgeübt Kraft wird als nochmals vervielfacht.

Gemäß Fig. 4 ist zwischen der Nase (5) und der Oberseite (31 a) des Werkstückes (31) ein Pendelstück (20) in der Form eines Kugelabschnittes angebracht, das sich mit seiner kugelförmigen Oberseite (38) allseitig schwenkbar in eine in die Unterseite der Nase (5) eingeformte Kalottenfläche (39) einfügt. Mit der ebenen und damit großflächigen Unterseite (40) des Pendelstückes (20) kann somit gegenüber der linienberührenden Angriffsstelle (19) nach Fig. 1 und 3 größere Werkstücksschonung erreicht werden.

Gemäß Fig. 5 ist am Hinterende (2c) der Öffnung (2) und damit des Kopfstückes (3a) ein Bügel (21) angebracht, der die Spannschraube (8) in seiner langgestreckten Ausnehmung umgreift und damit eine Spielführung zur ständigen Ausrichtung des Spannelementes (1) in der Öffnung (2) des Kopfstückes (3a) bildet. Auf diese Weise wird insbesondere einem seitlichen Abkippen des Spannelementes entgegenwirkt und ein hinterer Anschlag bzw. eine "Verliersicherung" gebildet.

Bei der Ausführung Fig. 6 dient zum Spannen des Werkstückes (31) von unten ein Spannschuh (22), der eine Spannbuchse (29) mit einem von dessen oberen Ende wegragenden Spannflansch (30) aufweist. Dabei sitzt die Spannbuchse mit Gewindeeingriff auf dem Gewindebolzen (3b) und ist mit Gleitsitz in einer Bohrung der Vorrichtgungsplatte (15) höhen- und schwenkeinstellbar geführt, so daß der Spannflansch (30) die Werkstückauflage (23) mit der Spannkraft F unterstützen kann, wenn das Spannelement (1) betätigt wird. Auf diese Weise kann die ganze Handspannvorrichtung schnell weggeschwenkt und auch abgenommen werden. Zudem werden keine Biegekräfte in die Vorrichtungsplatte (15) eingeleitet. Gemäß Fig. 7 ist das Lagerelement (3) durch eine Säule (24) gebildet, in dessen oberes Ende unmittelbar die Öffnung (2) für das Spannelement (1) eingeformt ist. Zur Führung des Spannelementes ist in dessen Oberseite eine Längsnut (42) eingeformt, in der der Stiftansatz (43) einer von oben herabgeführten Schraube (44) eingreift. Dabei bildet das Nutenende (42a) einen starren Anschlag gegen unbeabsichtigtes Herausziehen des Spannelementes (1). Diese Herausziehen ist jedoch nach Lösen der Schraube (44) möglich. An der Vorrichtungsplatte (15) ist die Säule (24) durch eine von unten eingebrachte Innenkant-Kopfschraube (45) verspannt.

Nach Fig. 8 wird das Lagerelement (3) gebildet durch eine handelsübliche aufgebohrte Augenschraube (25), deren Auge das Kopfstück (3a) bildet, in seiner Bohrung (51) sitzt eine Bundebuchse (52), die durch eine Stellschraube (53) gesichert ist und deren Innenfläche (54) die Öffnung (2) bildet. Als Führung greift ein Stift (46) des Spannelementes (1) in einen Längsschlitz (47) der Bundbuchse (57).

Nach Fig. 9 ist anstelle des einstückigen Gewindebolzens (3b) nach den Fig. 1 bis 6 ein Baukasten-Ständer aus Rohrstücken (27) und mehreren Gewindebolzen (28) gebildet, die jeweils unterschiedliche Länge haben können. Daher lassen sich schnell und zuverlässig Lagerständer verschiedener Höhe zusammenbauen.

Fig. 10 läßt zunächst erkennen, daß die Querschnitte von Öffnung (31) und Spannelement (32) eine polygonale Form, insbesondere eine Rechteckform haben. Zudem ist das untere Ende des Gewindebolzens (3b) hier in einen plattenförmigen Teil (60) eingeschraubt, der nach Fig. 11 den angenäherten Umriß eines Eies hat und auf einer Loch- oder Nutenplatte (61) auf-liegt, die in herkömmlicher Weise mit einer Vielzahl Auf-spannbohrungen (62) versehen ist.

In eine dieser Aufspannbohrungen greift dabei eine Kopfschraube (63) die in einem im Querschnitt T-förmigen Längsschlitz (64) quer zum Gewindebolzen (3b) verstellbar angebracht ist, so daß der Gewindebolzen (3b) im weiten Bereich radial gegenüber der Kopfschraube (63) verschoben und um diese schwenkeinstellbar vorgesehen ist. Da zudem das Werkstück (31) auf dem Teil (60) zur Anlage kommt, werden Biegemomente nicht in die Loch- oder Nutenplatte (60) eingeleitet.

Im Längsschnit Fig. 12 ist im vorderen Bereich, in dem das Spannelement (1) beim Spannen die Öffnung (2) berührt, eine schräge Ausweitung (55) gebildet. Hierdurch wird die Reibung des Spannelementes an der Wandung der Öffnung verringert, beim Spannen rutscht dann die Gegenlagerstelle des Spannelementes (1) leicht nach vorn und gleicht das materialimmanente Zurückweichen des Lagerelementes (3) insbesondere von 3b, aus. Ein am Lagerelement befestigtes Führungselement in Form des Federelementes (13) bildet mit seinem nach oben abgebogenen Vorderende einen flexiblen Anschlag (56). Ihr unteres Ende sitzt, wie schon in Fig. 1, in einer zentrischen Bohrung (66) des Gewindebolzens (3b), die oben eine Erweiterung aufweist, die ggf. eine Gummibuchse oder dgl. elastische Füllung aufnimmt.

Nach dem Einlegen des Werkstücks (31) wird das Spannelement (1) nach vorn an den federnden Anschlag (56) geschoben, kann sich aber wegen dessen Flexibilität dennoch beim Spannen etwas über die anfängliche Berührungsstelle hinaus nach vorn bewegen.

Das ohne wesentliche Änderung aus den ersten Ausführungen übernommene Kopfstück (3a) hat ebenso wie die Öffnung (2) an einer schrägen Endfläche (57) eine nach hinten weitere ausladende Unterlippe (58), in die von oben eine längslaufende Nut (59) eingeformt ist, in die das untere Ende (36) der Druckschraube eingreift. Durch die schon in Fig. 1 gezeigte Schrägstellung dieser Spannschraube liegt der Auflagepunkt (10) der Spannschraube außerhalb ihrer Drehachse.

Wenn die Spannschraube zum Spannvorgang vorwärts gedreht wird, so entsteht eine Kraft, die die Spannschraube nach rechts in Fig. 12 drückt, etwa vergleichbar mit einer schrägger^{q}llten Tonne. Durch die Führung in der Nut (59) stößt die Spannschraube rechts an und rollt sich dort nach vorn ab. Diese nach vorn wirkende Kraft unterstützt beim Spannen die leichte Vorwärtsbewegung des Spannelementes (1) in der Öffnung (2).

## Patentansprüche

1. Handspannvorrichtung zum Befestigen auf Maschinentischen, Vorrichtungen etc., mit einem Spannelement (1), einer eine Spannschraube (8) aufweisenden Spann-Betätigungseinrichtung (33) und einem Lagerelement (3), das eine durchgehende kanalförmig ausgebildete Öffnung (2) aufweist, in der das Spannelement (1) geführt und in dieser beweglich ist, wobei die Spann-Betätigungseinrichtung (33) die Öffnung in einem Abstützpunkt (10) berührt, und das Spannelement (1) beim Spannen die Innenfläche der Öffnung (2) nur gering entfernt von deren dem Werkstück (31) zugewandtem vorderen Ende (2a) berührt, das Spannelement (1) mindestens vorn aus dieser Öffnung herausragt und mittels seinem dem Werkstück (31) abgewandten Hinterende mit der Spann-Betätigungseinrichtung (33) verbunden ist, dadurch gekennzeichnet, daß der beim Spannen bestehende Drehpunkt (18) des Spannelementes auf einer Linie liegt, die durch die Werkstückangriffsstelle (19) geht, und die mit dem Längslauf der Kanalförmig ausgebildeten Öffnung etwa parallel ist, daß der vorn befindliche Hebelarm (18-19) des Spannelements (1) deutlich kürzer ausgebildet ist als der hinten befindliche Hebelarm (18-10) und daß die im Lagerelement (3) befindliche Öffnung (2), in der das Spannelement (1) geführt ist, in dem vorderen Bereich, in dem das Spannelement beim Spannen die Innenfläche (34) der Öffnung (2) berührt, sich konisch ausweitet (55).

2. Handspannvorrichtung nach Anspruch 1, dadurch gekennzeichnet, daß das Spannelement (1) in dem Bereich (4) in dem es die Innenfläche (34) der Öffnung (2) berührt, in Längsrichtung und wahlweise in Querrichtung gekrümmt ist.

3. Handspannvorrichtung nach einem der vorhergehenden Ansprüche, dadurch gekennzeichnet, daß die Innenfläche (34) der Öffnung (2) in dem Bereich, in dem sie das Spannelement (1) berührt, in Längsrichtung und wahlweise in Querrichtung gekrümmt ist.

4. Handspannvorrichtung nach einem der vorhergehenden Ansprüche, dadurch gekennzeichnet, daß hinter dem die Innenfläche' (34) der Öffnung (2) berührenden Bereich des Spannelements (1) in vertikaler Richtung ein großes Spiel, und in horizontaler Richtung mindestens ein geringes Spiel, vorhanden ist.

5. Handspannvorrichtung nach einem der vorhergehenden Ansprüche, dadurch gekennzeichnet, daß der die Innenfläche (34) der Öffnung (2) berührende Querschnitt des Spannelements (1) rund oder polygonal ist und den Querschnitt der Öffnung annähernd ausfüllt.

6. Handspannvorrichtung nach einem der vorhergehenden Ansprüche, dadurch gekennzeichnet, daß am vorn aus der Öffnung (2) herausragenden Teil des Spannelements (1) eine zur Werkstückspannung geeignete Form, insbesondere eine Spannase (15) vorgesehen ist, deren Oberseite (5a) einen Abstand oder Freiwinkel (7) zur gedachten Verlängerung der Innenfläche (34) der Öffnung (2) aufweist, und deren Unterseite (5b) hinter der Werkstück-Angriffsstelle (19) mit einem Abstand oder Freiwinkel (6) zum Werkstück (31) ausgestattet ist.

7. Handspannvorrichtung nach Anspruch 6, dadurch gekennzeichnet, daß das Spannelement (1) in seinem hinteren Bereich eine vorzugsweise kugelförmige Materialverdickung (11), die ein Spann-Betätigungselement (8) aufnimmt.

8. Handspannvorrichtung nach Anspruch 7, dadurch gekennzeichnet, daß das Spannelement (1) in seinem hinteren Bereich eine mit Gewinde versehene Durchgangsöffnung (35) aufweist, die vorzugsweise schräg nach oben verläuft.

9. Handspannvorrichtung nach Anspruch 8, dadurch gekennzeichnet, daß in die mit Gewinde versehene Durchgangsöffnung (35) eine Spannschraube (8) geschraubt ist, die sich an einem Festlager (10) abstützt.

10. Handspannvorrichtung nach Anspruch 8 oder 9, dadurch gekennzeichnet, daß die Schräge der Durchgangsöffnung (35) ungefähr die Tangente zu einem um den Drehpunkt (18) des Spannelements (1) gedachten Kreis (17) darstellt, wobei der Abstützpunkt (10) der Spannschraube (8) den Berührungspunkt der Tangente (16) mit dem Kreis (17) bildet.

11. Handspannvorrichtung nach Anspruch 9 oder 10, dadurch gekennzeichnet, daß die Lagerstelle (10), an welcher sich die Spannschraube (8) abstützt, durch die Innenfläche (34) der Öffnung (2) gebildet wird, und daß die Öffnung (2) ein für die Abstützung der Spannschraube (8) geeignetes Profil aufweist, vorzugsweise eine absatzförmige Erweiterung (2d).

12. Handspannvorrichtung nach Anspruch 9 oder 10, dadurch gekennzeichnet, daß die Lagerstelle (10) von einem am Lagerelement (3) befestigten Teil gebildet wird, vorzugsweise mit einem Anschlag für die Spannschraube (8) versehen ist.

13. Handspannvorrichtung nach einem der Ansprüche 9 oder 10, dadurch gekennzeichnet, daß die Lagerstelle (10) von einem am Maschinentisch, an der Vorrichtung etc. befestigten Bolzen, vornehmlich Gewindebolzen (3b), gebildet wird und vorzugsweise mit einem Anschlag für die Spannschraube (8) versehen ist.

14. Handspannvorrichtung nach einem der vorhergehenden Ansprüche, dadurch gekennzeichnet, daß das Spannelement (1) eine in Längsrichtung verlaufende Nut (12, 42) aufweist, in der ein am Lagerelement (3) befestigtes Führungselement (13, 43), vorzugsweise ein federndes Element (13) geführt ist.

15. Handspannvorrichtung nach einem der vorhergehenden Ansprüche, dadurch gekennzeichnet, daß am Spannelement (1) ein Führungselement (46) befestigt ist, das sich in einer Längsnut (47) des Lagerelements (3) führt.

16. Handspannvorrichtung nach Anspruch 14 oder 15, dadurch gekennzeichnet, daß in der Nut (12, 42, 47) ein Anschlag ausgebildet ist, der eine Längsrückzugbewegung des Spannelements (1) insbesondere vorläufig begrenzt.

17. Handspannvorrichtung nach einem der Ansprüche 14 bis 16, dadurch gekennzeichnet, daß das Führungselement (13) und die Nut (12) so ausgebildet sind, daß ein vollständiges Herausziehen des Spannelements (1) möglich ist.

18. Handspannvorrichtung nach einem der vorhergehenden Ansprüche, dadurch gekennzeichnet, daß an der Spannstelle (19) des Spannelements (1) ein Pendelstück (20) oder andere bewegliche Teile, welche sich an die zu spannende Werkstückfläche (31a) anpassen, vorgesehen ist bzw. sind.

19. Handspannvorrichtung nach einem der Ansprüche 9 bis 18, dadurch gekennzeichnet, daß die Spannschraube (18) einen Spanngriff (9), vorzugsweise einen Kreuzgriff oder Hebelgriff, aufweist.

20. Handspannvorrichtung nach einem der Ansprüche 9 bis 19, dadurch gekennzeichnet, daß die Spannschraube (8) in einem am Lagerelement (3) befestigten Bügel (21) geführt ist.

21. Handspannvorrichtung nach einem der vorhergehenden Ansprüche, dadurch gekennzeichnet, daß das Lagerelement (3) auf der Oberseite (3c) gekrümmt ist.

22. Handspannvorrichtung nach einem der vorhergehenden Ansprüche, dadurch gekennzeichnet, daß das Lagerelement (3) aus einem oder mehreren zur Befestigung am Maschinentisch der Vorrichtung etc. vorgesehenen Bolzen, vornehmlich Gewindebolzen (3b, 28) mit Muttern besteht, mit einem darauf befestigten und mit der Öffnung (2) versehen Kopfstück (3a), etwa als Drehteil, Schmiedeteil, Gußteil, Schweißteil, Rohrstück, wobei die gedachte Achse der Öffnung (2) quer zur gedachten Achse des bzw. der Bolzen (3b, 28) liegt.

23. Handspannvorrichtung nach Anspruch 22, dadurch gekennzeichnet, daß sich am bzw. an den Bolzen (3b, 28) und wahlweise dem Maschinentisch, der Vorrichtung etc. ein Spannschuh (22) führt, welcher-unter dem Werkstück (31) oder einer Werkstückauflage (23)-das Werkstück in der der Spannungsrichtung entgegengesetzten Richtung verspannt.

24. Handspannvorrichtung nach einem der vorhergehenden Ansprüche, dadurch gekennzeichnet, das das Lagerelement aus einer handelsüblichen, vorzugsweise aufgebohrten Augenschraube (25) (Bolzen mit darauf befindlichem "Auge") besteht, insbesondere mit in ihrem Auge (3a, 54) befestigtem und mit der Öffnung (2) versehenen Drehteil (26).

25. Handspannvorrichtung nach einem der vorhergehenden Ansprüche, dadurch gekennzeichnet, daß das Lagerelement (3) ganz oder teilweise aus einer wahlweise aufgeteilten, insbesondere schwenkbaren Rund- oder Polygonalsäule (24, 27, 28) besteht.

26. Handspannvorrichtung nach einem der vorhergehenden Ansprüche, dadurch gekennzeichnet, daß das Lagerelement auf speziell für Nuten-oder Lochplatten ausgebildeten Teilen befestigt ist.

27. Handspannvorrichtung nach einem der vorhergehenden Anspruche, dadurch gekennzeichnet, daß die Schräge bzw. Konizität der Ausweitung (55) 4 bis 8 Grad bezüglich der gedachten Fortsetzung der Öffnung (2) beträgt.

28. Handspannvorrichtung nach einem der vorhergehenden Ansprüche, gekennzeichnet, durch einen in der Bahn des Spannelementes (1) nach vorn vorgesehenen flexiblen Anschlag (56), der insbesondere von einem am Lagerelement (3) befestigten, federnden Führungselement (13) gebildet wird.

29. Handspannvorrichtung nach einem der vorhergehenden Ansprüche, dadurch gekennzeichnet, daß die Öffnung (2) in dem Bereich, in dem die Spann-Betätigungsvorrichtung (33), insbesondere eine Spannschraube (8), sich abstützt, eine Nut bzw. Verteifung (59) enthält, in der ein Spann-betätigungselement (8) geführt ist.

## Revendications

1. Dispositif de serrage destiné à être fixé sur des tables de machines-outils ou installations similaires et muni d'un élément de serrage (1), d'une poignée de serrage (33) elle-même munie d'une vis de serrage (8), et d'un élément de support (3), lequel présente une embouchure (2) en forme de canal sur toute sa longeur à travers laquelle l'élément de serrage (1) est guidé et dans laquelle il reste mobile, ladite poignée de serrage (33) entrant elle-même en contact avec l'embouchure par l'intermédiaire d'un point d'appui (10) et le dit élément de serrage (1) entrant lui-même en contact avec la surface intérieure de l'embouchure (2) à une très courte distance de l'extrémité avant de celle-ci, qui est orientée vers la pièce d'oeuvre (31) pendant le serrage, lequel élément de serrage (1) doit ressortir de cette embouchure par l'avant de celle-ci au moins et se trouver relié à la poignée de serrage (33) par l'intermédiaire de son extrémité arrière, qui se trouve à l'opposé de la pièce d'oeuvre (31); lequel dispositif de serrage, objet des présentes revendications, étant caractérisé par le fait que, pendant le serrage, le point de rotation (18) de l'élément de serrage se situe sur une ligne qui traverse le point d'attaque sur la pièce d'oeuvre (19) et se déplace presque parallèlement à l'axe longitudinal de l'embouchure en forme de canal, par le fait que le bras de levier avant (18-19) de l'élément de serrage (1) est beaucoup plus court que le bras de levier arrière (18-10) et par le fait que l'embouchure (2) située dans l'élément de support (3) et dans laquelle l'élément de serrage (1) est guidé, s'élargit en forme de cône (55) dans sa partie avant, à l'endroit-même où, pendant l'opération de serrage, l'élément de serrage (1) entre en contact avec la surface intérieure (34) de celle-ci (2).

2. Dispositif de serrage selon la revendication 1 et caractérisé par le fait que, dans la zone (4) où il entre en contact avec la surface intérieure (34) de l'embouchure (2), l'élément de serrage (1) est incurvé soit dans le sens de la longueur, soit dans le sens de la largeur selon l'option choisie.

3. Dispositif de serrage selon une des revendications précédentes, et caractérisé par le fait que, dans la zone où elle entre en contact avec l'élément de serrage (1), la surface intérieure (34) de l'embouchure (2) est incurvée soit dans le sens de la longueur, soit dans le sens de la largeur selon l'option choisie.

4. Dispositif de serrage selon une des revendications précédentes, et caractérisé par le fait que le jeu observé en direction verticale derrière la partie de l'élément de serrage (1) qui entre en contact avec la surface intérieure (34) de l'embouchure (2), est important et que le jeu observé en direction horizontale est au moins faible.

5. Dispositif de serrage selon une des revendications précédentes, et caractérisé par le fait que la section de l'élément de serrage (1) qui entre en contact avec la surface intérieure (34) de l'embouchure (2) est ronde ou polygonale et que cette section remplit presque entièrement la section de l'embouchure elle-même.

6. Dispositif de serrage selon une des revendications précédentes et caractérisé par le fait que la partie de l'élément de serrage (1) qui sort de l'embouchure (2) par l'avant de celle-ci, doit être munie d'un profil correspondant à la tension exercée sur la pièce d'oeuvre, et notamment d'un taquet de serrage (15), dont la face supérieure (5a) est située à une certain distance ou présente un angle de dépouille (7) par rapport à la prolongation fictive de la surface intérieure (34) de l'embouchure (2) et dont la face inférieure (5b), derrière le point d'attaque de la pièce d'oeuvre (19), est située à une certaine distance ou présente un angle de dépouille (6) par rapport à la pièce d'oeuvre (31).

7. Dispositif de serrage selon la revendication 6 et caractérisé par le fait que l'élément de serrage (1) présente sur sa partie arrière un renforcement (11) de préférence en forme de boule destiné à recevoir un élément permettant d'actionner le dispositif de serrage (8).

8. Dispositif de serrage selon la revendication 7 et caractérisé par le fait que l'élément de serrage (1) présente sur sa partie arrière une ouverture de passage (35) munie d'un filetage et orientée de préférence en diagonale vers le haut.

9. Dispositif de serrage selon la revendication 8 et caractérisé par le fait qu'une vis de serrage (8) a été vissée dans l'ouverture de passage (35) munie d'un filetage, laquelle vis prend appui sur un palier fixe (10).

10. Dispositif de serrage selon la revendication 8 ou 9 et caractérisé par le fait que l'inclinaison de l'ouverture de passage (35) correspond approximativement à la tangente d'un cercle fictif (17) décrit autour du point de rotation (18) de l'élément de serrage (1), le point d'appui (10) de la vis de serrage (8) représentant le point de contact de la tangente (16) avec le cercle (17).

11. Dispositif de serrage selon la revendication 9 ou 10 et caractérisé par le fait que le palier fixe (10), sur lequel la vis de serrage (8) prend appui, est constitué par la surface intérieure (34) de l'embouchure (2), et par le fait que l'embouchure (2) présente un profil autorisant la vis de serrage sistera de préférence en un évasement en forme de décrochage (2d).

12. Dispositif de serrage selon la revendication 9 ou 10 et caractérisé par le fait que le palier fixe (10) est consitué par un élément fixé sur l'élément de support (3), lequel élément étant, de préférence, muni d'une butée destinée à recevoir la vis de serrage (8).

13. Dispositif de serrage selon l'une des revendications 9 ou 10 et caractérisé par le fait que le palier fixe (10) est constitué par un boulon, de préférence un boulon fileté (3b), fixé sur la table de la machine-outil ou sur une installation similaire, lequel palier étant, de préférence, muni d'une butée destinée à recevoir la vis de serrage (8).

14. Dispositif de serrage selon une des revendications précédentes, et caractérisé par le fait que l'élément de serrage (1) présente une gorge orientée dans le sens de la longueur (12, 42) sur laquelle glisse un élément de guidage (13, 43)-de préférence un élément à ressorts (13)-fixé sur l'élément de support (3).

15. Dispositif de serrage selon une des revendications précédentes et caractérisé par le fait qu'un élément de guidage (46) est fixé sur l'élément de serrage (1), lequel élément de guidage glisse sur la gorge longitudinale (47) dont est muni l'élément de support (3).

16. Dispositif de serrage selon les revendications 14 ou 15 et caractérisé par le fait que la gorge (12, 42, 37) est munie d'une butée particulièrement destinée à limiter provisoirement le mouvement de retour longitudinal de l'élément de serrage (1).

17. Dispositif de serrage selon l'une des revendications de 14 à 16 et caractérisé par le fait que l'élément de guidage (13) et la gorge (12) ont été conçus de manière telle qu'il soit possible de retirer entièrement l'élément de serrage (1).

18. Dispositif de serrage selon une des revendications précédentes et caractérisé par le fait qu'il a été prévu au niveau du point d'attaaque (19) de l'élément de serrage (1) un élément articulé (20) ou plusieurs éléments mobiles destiné(s) à s'adapter sur la surface de la pièce d'oeuvre devant être serrée (31a).

19. Dispositif de serrage selon l'une des revendications de 9 à 18, et caractérisé par le fait que la vis de serrage (8) est munie d'une poignée de serrage (9), de préférence en forme de croisillon ou de levier.

20. Dispositif de serrage selon l'une des revendications de 9 à 19 et caractérisé par le fait que la vis de serrage (8) est guidée par un étrier (21) fixé sur l'élément de support (3).

21. Dispositif de serrage selon l'une des revendications précédentes et caractérisé par le fait que l'élément de support (3) est incurvé sur son côté supérieure (3c).

22. Dispositif de serrage selon l'une des revendications précédentes, et caractérisé par le fait que l'élément de support (3) est composé d'un ou de plusieurs boulons destinés à serrer le dispositif sur la table de la machine-outil-de préférence des boulons filetés (3b, 28) avec les écrous correspondants-, lequel élément de support est muni d'un en-bout (3a) lui-même muni d'une embouchure (2) et composé d'une pièce pouvant être tournée, forgée, moulée en fonte, soudée ou en forme de tube, l'axe fictif de l'embouchure (2) se trouvant orienté perpendiculairement à l'axe fictif du ou des boulons (3b, 28).

23. Dispositif de serrage selon la revendication 22 et caractérisé par le fait qu'un sabot de serrage (22) a été fixé-selon l'option choisie-sur le ou les boulon(s) fileté(s) (3b, 28) ou sur la table de la machine-outil ou sur une installation similaire, lequel sabot est placé sous la pièce d'oeuvre (31) ou le support de pièce d'oeuvre (23) et est destiné à bloquer la pièce d'oeuvre dans le sens inverse du serrage.

24. Dispositif de serrage selon l'une des revendications précédentes et caractérisé par le fait que l'élément de support se compose de préférence d'un boulon à oeillet (25) (boulon muni d'un "oeillet") classique, lequel élément de support étant destiné à recevoir l'élément pivotant (26) fixé sur son oeillet (3a, 54) et muni de l'embouchure (2).

25. Dispositif de serrage selon l'une des revendications précédentes et caractérisé par le fait que l'élément de support (3) se compose entièrement ou partiellement d'une tige ronde ou polygone (24, 27, 28)-selon l'option choisie-et séparée en segments et notamment orientable.

26. Dispositif de serrage selon l'une des revendications précédentes et caractérisé par le fait que l'élément de support est fixé sur des pièces conçues spécialement pour des plaques munies de gorges ou de perforations.

27. Dispositif de serrage selon l'une des revendications précédentes et caractérisé par le fait que l'oblique ou la conicité de l'évasement (55) forme un angle de 4 à 8° avec une ligne fictive située dans le prolongement de l'embouchure (2).

28. Dispositif de serrage selon l'une des revendications précédentes et caractérisé par la présence d'une butée flexible (56) destinée à être installée en avant sur l'axe de l'élément de serrage (1) et qui se compose notamment d'un élément de guidage (13) à ressort fixé sur l'élément de support (3).

29. Dispositif de serrage selon l'une des revendications précédentes et caractérisé par le fait que l'embouchure (2) comporte, au niveau de la zone, sur laquelle s'appuie la poignée de serrage (33), et notamment la vis de serrage (8), une gorge ou une rainure (59) servant à recevoir un élément de serrage (8).

## Claims

1. A manual clamping device for attachment to machine tables, equipment etc. comprising a clamping element (1), a clamp actuating device (33) having a clamping screw (8), and a bearing element (3), which has a through opening (2) in the form of a passage in which the clamping element (1) is adapted to run and is able to move therein, the clamp actuating device (33) touching the opening at a support point (10) and during clamping the clamping element (1) touches the inner face of the opening (2) at only a short distance from the front end (2a) thereof adjacent to the workpiece (31), the clamping element (1) extends at least at the front out of this opening and is connected by means of its rear end remote from the workpiece (31) with the clamp actuating device (33), characterized in that the pivot point (18) existing during clamping, of the clamping element is on a line, which extends through the point (19) of engagement with the workpiece and which is generally parallel to the longitudinal extent of the opening, which is in the form of a passage, that the lever arm (18-19), located to the fore, of the clamping element (1) is made distinctly shorter than the lever arm (18-10) located to the rear and that the opening (2) located in the bearing element (3), in the front part, in which during clamping the clamping element touches the inner surface (34) of the opening (2), widens conically (55).

2. The manual clamping device as claimed in Claim 1, characterized in that in the part (4) in which it touches the inner surface (34) of the opening (2) the clamping element (1) is curved in the longitudinal direction and selectively in the transverse direction.

3. The manual clamping device as claimed in any one of the preceding claims, characterized in that in the part in which it touches the clamping element (1) the inner surface (34) of the opening (2) is curved in the longitudinal direction and selectively in the transverse direction.

4. The manual clamping device as claimed in any one of the preceding claims, characterized in that to the rear of the part, touching the inner surface (34) of the opening (2), of the clamping element (1) there is a large amount of play in the vertical direction and in the horizontal direction there is at least a small amount of play.

5. The manual clamping device as claimed in any one of the preceding claims, characterized in that the cross section, which touches the inner surface (34) of the opening (2), of the clamping element (1) is round or polygonal and at least essentially fills the opening.

6. The manual clamping device as claimed in any one of the preceding claims, characterized in that the part, which projects to the fore out of the opening (2), of the clamping element (1) has a form suitable for clamping a workpiece and in particular there is a clamping nosepiece (15), whose top side (5a) has is spaced by a distance or by a clearance angle (7) from the projection of the inner surface (34) of the opening (2) and whose lower side (5b) behind the point of engagement (19) on the workpiece, is spaced from the workpiece (31) by a distance or clearance angle (6).

7. The manual clamping device as claimed in Claim 6, characterized in that in its rear part the clamping element (1) has a preferably spherical thickened part (11), with receives a clamp actuating element (8).

8. The manual clamping device as claimed in Claim 7, characterized in that in its rear part the clamping element (1) has a through opening (35) which is provided with a thread and preferably extends obliquely upwards.

9. The manual clamping device as claimed in Claim 8, characterized in that a clamping screw (8) is screwed into the through opening (35) provided with a thread and this screw bears on a fixed bearing point (10).

10. The manual clamping device as claimed in Claim 8 or Claim 9, characterized in that the oblique surface of the through opening (35) approximately represents the tangent to a circle (17) drawn around the pivot point (18) of the clamping element (1), the support point (10) of the clamping screw (8) forming the point of contact of the tangent (16) with the circle (17).

11. The manual clamping device as claimed in Claim 9 or Claim 10, characterized in that the bearing point (10), at which the clamping screw (8) makes contact, is constituted by the inner surface (34) of the opening (2), and in that the opening (2) has an outline suitable for the clamping screw (8) to bear against, and preferably has a widened heel part (2d).

12. The manual clamping device as claimed in Claim 9 or Claim 10, characterized in that the bearing point (10) is constituted by a part secured to the bearing element (3) and is preferably provided with an abutment for the clamping screw (8).

13. The manual clamping device as claimed in Claim 9 or Claim 10, characterized in that the bearing point (10) is constituted by a bolt and more especially a screw bolt (3b) attached to the machine table, the equipment etc., and is preferably provided with an abutment for the clamping screw (8).

14. The manual clamping device as claimed in any one of the preceding claims, characterized in that the clamping element (1) has a groove (12 and 42) which extends in the longitudinal direction and in which there runs a guide element (13 and 43) which is attached to the bearing element (3) and is preferably resilient (13).

15. The manual clamping device as claimed in any one of the preceding claims, characterized in that a guide element (46) is attached to the guide element (1) and runs in a longitudinal groove (47) in the bearing element (3).

16. The manual clamping device as claimed in Claim 14 or Claim 15, characterized in that an abutment is formed in the groove (12, 42 and 47), such groove limiting, more especially in a temporary manner, the longitudinal withdrawal motion of the clamping element (1).

17. The manual clamping device as claimed in any one of the preceding Claims 14 through 16, characterized in that the guide element (13) and the groove (12) are so designed that complete removal of the clamping element (1) is possible.

18. The manual clamping device as claimed in any one of the preceding claims, characterized in that a rocking member (20) or other moving parts are provided at the clamping point (19) of the clamping element (1), same adapting themselves to the workpiece surface (31 a) to be clamped.

19. The manual clamping device as claimed in any one of the preceding Claims 9 through 18, characterized in that the clamping screw (8) has a clamping handle (9) preferably in the form of a cross handle or a lever handle.

20. The manual clamping device as claimed in any one of the preceding Claims 9 through 19, characterized in that the clamping screw (8) runs in a link (21) secured to the bearing element (3).

21. The manual clamping device as claimed in any one of the preceding claims, characterized in that the bearing element (3) is curved on the top side (3c) thereof.

22. The manual clamping device as claimed in any one of the preceding claims, characterized in that the bearing element (3) consists of one or more bolts, more especially threaded bolts (3b and 28) provided for attachment on the machine table of the equipment etc., with nuts, same having a head member (3a) fixed thereon and having the opening (2), for instance as a turned component, a forged component, a welded component, a piece of tubing, the axis of the opening (2) being transverse in relation to the axis of the bolt or bolts (3b and 28).

23. The manual clamping device as claimed in Claim 22, characterized in that a clamping shoe (22) runs on the bolt or on the bolts (3b and 28) and selectively on the machine table, the equipment etc., and under the workpiece (31) or a workpiece rest (23) clamps the workpiece in the direction opposite to the direction of clamping.

24. The manual clamping device as claimed in any one of the preceding claims, characterized in that the bearing element is made up of a commercially available preferably counter-drilled eye-bolt (25) (bolt with an "eye" located thereon), and more particularly a turned part (26) fixed in the eye (3a and 54) thereof and provided with the opening (2).

25. The manual clamping device as claimed in any one of the preceding claims characterized in that the bearing element (3) consists entirely or partly of a selectively divided and more particularly pivoting round or polygonal column (24, 27 and 28).

26. The manual clamping device as claimed in any one of the preceding claims characterized in that the bearing element is secured to parts which are specially designed for grooved or perforated plates.

27. The manual clamping device as claimed in any one of the preceding claims the oblique or conical form of the widened part (55) is at 4 to 5° with respect to the projection of the opening (2).

28. The manual clamping device as claimed in any one of the preceding claims characterized by a flexible abutment (56) provided in the path of the clamping element (1) towards the front, which is formed more especially by a resilient guide element (13) attached to the bearing element (3).

29. The manual clamping device as claimed in any one of the preceding claims characterized in that the opening (2) in the part, in which the clamp actuating device (33), more especially a clamping screw (8), bears, has a groove or, respectively, a depression (59), in which a clamp actuating element (8) runs.
